# EUROPÄISCHE PATENTSCHRIFT

(11) **EP 2 487 405 B1**
(45) Veröffentlichungstag und Bekanntmachung des Hinweises auf die Patenterteilung: **17.03.2021**
(21) Anmeldenummer: 11154231.2
(22) Anmeldetag: 11.02.2011
(51) Int. Cl.: F21S 10/02, F21W 131/406, F21Y 113/10, F21V 9/08, F21V 9/20, F21Y 113/17

(54) **SCHEINWERFER MIT GOBO UND VERFAHREN ZUM BETREIBEN DES SCHEINWERFERS**
PROJECTOR WITH GOBO AND METHOD FOR OPERATING THE PROJECTOR
PROJECTEUR AVEC GOBO ET METHODE POUR OPERER LE PROJECTEUR

(43) Veröffentlichungstag der Anmeldung: 15.08.2012
(73) Patentinhaber: GLP German Light Products GmbH, 76307 Karlsbad (DE)
(72) Erfinder: Müller, Michael, 76327 Pfinztal (DE)
(74) Vertreter: Zinkler, Franz

(56) Entgegenhaltungen:
- EP-A1- 1 411 290
- EP-A2- 2 177 816
- WO-A1-98/00670
- US-A1- 2001 007 527
- US-A1- 2008 062 681
- GERMAN LIGHT PRODUCTS: "GLP and G-LEC to reveal a new benchmark in LED lighting", INTERNET CITATION, 24. September 2010 (2010-09-24), Seite 1, XP007919241, Gefunden im Internet: URL:http://www.glp.de/index.php?id=news_de t&L=1&tx_ttnews[pointer]= [gefunden am 2011-08-17]

## Beschreibung

Die vorliegende Erfindung bezieht sich auf Scheinwerfer und insbesondere auf Scheinwerfer, wie sie für die Beleuchtung für Bühnen oder Installationen eingesetzt werden können, also allgemein im Showgeschäft.

Scheinwerfer zur Erzeugung von Lichteffekten verwenden typischerweise QuecksilberDampflampen als Weißlichtquellen und nachgeordnete Gobo-Elemente, die als Dianegative oder Diapositive eingesetzt werden, um einen Farblichteffekt auf einer Projektionsebene, wie beispielsweise einer Wand oder einer Leinwand oder einer anderen Fläche, zu erzeugen. Insbesondere können hier ruhende Gobo-Elemente oder bewegliche Gobo-Elemente, wie beispielsweise Gobo-Räder eingesetzt werden, um den Lichteffekt zu ändern. Die Gobo-Elemente sind ausgebildet, um aus dem von der Quecksilber-Dampflampe beispielsweise emittierten weißen Licht ein bestimmtes Farbspektrum herauszufiltern, derart, dass das Ausgangslicht dann zum Beispiel ein roter Stern ist, wenn das Gobo-Element ansonsten nicht-transmittierend für Licht ist, jedoch einen Stern mit einem Rot-Farbfilter aufweist.

Genauso kann ein Lichteffekt mit einem blauen Stern beispielsweise erzeugt werden, wenn das Gobo-Element derart ausgebildet ist, dass es bis auf einen blauen Filter nicht-transmittierend ist.

Nachteilig an dieser Vorgehensweise ist, dass die Effizienz der Lichterzeugung insbesondere dann, wenn ein farbiger Lichteffekt gewünscht wird, sehr niedrig ist. Wird beispielsweise aus einer Quecksilber-Dampflampe ein roter Lichteffekt mit einem Rot-Gobo erzeugt, so wird lediglich ein Anteil von 10% der Lichtintensität am Ende als Scheinwerferausgabe als rotes Licht verfügbar sein. Dies ist insofern problematisch, weil sich die existierenden Gobo-Elemente sehr stark aufgrund des Lichtaufheizens, was eine spezielle Kühlung der Gobo-Elemente erforderlich macht, die beispielsweise durch Ventilatoren erfolgen muss und damit zusätzlichen Raum, zusätzliche Kosten, zusätzliches Gewicht und zusätzliche Geräusche erzeugt.

Die EP 1 411 290 A1 offenbart ein Diodenbeleuchtungssystem für Bühnen-, Theater- und Architektur-Beleuchtungen. Insbesondere werden mehrere Dioden an einem Rahmen so befestigt, dass jede Diode auf einen vorgeschriebenen entfernten Fokuspunkt gerichtet ist. Ein Abbildungsgatter ist zwischen den LEDs und dem Fokuspunkt angeordnet und weist ein Gobo und eine Verschlussblende auf.

Die US-Patentveröffentlichung 2001/0007527 A1 offenbart ein Beleuchtungsgerät zum Projizieren eines Bildes mit einem Gehäuse mit einem Lichtemissionsfenster. Das Gehäuse umfasst eine Lichtquelle, ein optisches System und eine Bilderzeugungsoberfläche. Die Lichtquelle ist eine einzige LED oder es werden LEDs unterschiedlicher Farben verwendet. Darüber hinaus ist die Bildformungsoberfläche als Gobo ausgebildet.

Die US 2008/062681 A1 offenbart ein Multiparameterlicht, das einen LED-Nachführring (Leuchtdiode) enthält, der eine Hauptausgangslinse umgibt. Der LED-Nachführring kann additiv farblich gemischt werden und kann wiederum die Farbe des projizierten Hauptlichts simulieren, das von der Hauptausgangsöffnung oder der Ausgangslinse des Multiparameterlichts projiziert wird.

Die EP 2 177 616 A2 offenbart ein Lichtstrahlsammelelement für LED-Arrays oder andere Mehrquellen-Lichtleuchten. Das Lichtstrahlsammeisystem enthält einen Lichtintegrator, der das Licht von mehreren Lichtquellen sammelt und integriert bzw. homogenisiert, wobei die Lichtquellen in einem Array (130) konfiguriert sind. Der Lichtintegrator (306) ist besonders nützlich bei Leuchten (360), die in Lichtsystemen verwendet werden, die Strahlmodulationselemente (362, 364, 366) verwenden, bei denen es wünschenswert ist, einen engen oder schmalen Lichtstrahl zu haben.

Die Aufgabe der vorliegenden Erfindung besteht darin, ein effizienteres Konzept zum Erzeugen von Lichteffekten zu schaffen.

Diese Aufgabe wird durch einen Scheinwerfer nach Anspruch 1 oder ein Verfahren zum Betreiben eines Scheinwerfers nach Anspruch 4 gelöst.

Die vorliegende Erfindung basiert auf der Erkenntnis, dass im Gegensatz zum Stand der Technik, bei dem lediglich ein subtraktiver Farbmischer in Form eines Gobo-Elements einer Weißlicht-Quelle nachgeschaltet worden ist, nunmehr ein additiver Farbmischer als Lichtquelle mit dem subtraktiven Farbmischer in Form beispielsweise eines Gobo-Elements kombiniert wird. Damit wird die Effizienz erhöht, weil der additive Farbmischer, der beispielsweise in Form einer 3-Farb-LED-Lampe ausgebildet sein kann, wobei die einzelnen Farben durch Ansteuern der einzelnen LED-Elemente unabhängig steuerbar sind, auf die Farbtransmissionseigenschaften des subtraktiven Farbmischers abgestimmt werden kann. Darüber hinaus kann der subtraktive Farbmischer derart sein, dass er wenigstens zwei unterschiedliche Transmissionsfarben hat, so dass bei Verwendung ein und desselben subtraktiven Farbmischers allein durch unterschiedliche Ansteuerung der Einzellampen im additiven Farbmischer unterschiedliche Farbeffekte erzeugt werden können. Eine besondere Implementierung besteht auch darin, die Transmissionsfarben des subtraktiven Farbmischers nicht auf die Grundfarben des additiven Farbmischers, beispielsweise auf rot, grün, blau eines RGB-LED-Farbmischers zu legen, sondern auf Zwischenfarben, wie beispielsweise in gelb. Dann können auch durch entsprechendes Ansteuern des additiven Farbmischers die beiden Komponentenfarben von gelb, d. h. rot und grün, einzeln wieder unter Verwendung des gleichen Musters bzw. im gleichen Muster des Gobo-Elements erzeugt werden.

Bei der Implementierung ist der Scheinwerfer ausgebildet, um eine Lichtausgangsleistung von wenigstens 3000 Lumen aus dem additiven Farbmischer, z. B. einer LED-Quelle, zu haben, um eine Beleuchtungseigenschaft bzw. eine Spotlighteigenschaft zu erfüllen. Aufgrund thermischer Probleme, kann es ferner vorteilhaft sein, eine maximale Lichtausgangsleistung von kleiner als 8000 Lumen zu haben.

Bevorzugte Ausführungsbeispiele der vorliegenden Erfindung werden nachfolgend Bezug nehmend auf die beiliegenden Zeichnungen detailliert erläutert. Es zeigen:
- Fig. 1: ein Blockschaltbild eines Scheinwerfers gemäß einem Ausführungsbeispiel der vorliegenden Erfindung;
- Fig. 2: eine Übersicht über einzelne Lichteffekte, die mit unterschiedlichen Gobo-Elementen durch alternatives Ansteuern des additiven Farbmischers erreichbar sind; und
- Fig. 3: eine alternative Darstellung eines Gobo-Elements mit Mehrfarb-Beschichtung, um verschiedene Lichteffekte darzustellen, wobei Sternmuster dargestellt sind.

Fig. 1 zeigt einen additiven Farbmischer 10 und einen nachgeschalteten subtraktiven Farbmischer 12 innerhalb eines Scheinwerfers 14 mit einem Scheinwerfergehäuse 16. In dem Scheinwerfergehäuse 16 ist ferner eine Optik 18 untergebracht, die durch Motoren (nicht gezeigt) einstellbar ist. Genauso ist die Ausrichtung des Scheinwerfers 14 ebenfalls durch Motoren, die in Fig. 1 nicht gezeigt sind, ebenfalls vorzugsweise einstellbar, und zwar vorzugsweise in einer Rotationsachse und einer Schwenkachse. Der Scheinwerfer umfasst ferner eine LED-Steuerung 20 innerhalb des Gehäuses 16. Insbesondere wird es bevorzugt, dass der additive Farbmischer als Dreifarb-LED-Lampe ausgebildet ist, wobei es bevorzugt wird, dass die 3-LED-Farben rot, grün, und blau sind. Alternative Farb-LEDs, die ebenfalls den Farbraum aufspannen, sind ebenfalls einsetzbar, wie beispielsweise gelb, cyan, magenta, wobei jedoch aufgrund der Verfügbarkeit und der größeren Ausgangsleistung RGB-LED-Lampen bevorzugt werden. Durch die LED-Steuerung 20 sind die Einzel-LEDs unabhängig voneinander ansteuerbar, und zwar durch Steuersignale, die über einen Steuereingang 22 eingebbar sind.

Der subtraktive Farbmischer 12 umfasst vorzugsweise ein beschichtetes Glas-Gobo und insbesondere ein Glas-Gobo mit zwei oder mehreren Schichten.

Die vorliegende Erfindung betrifft also eine Kombination aus einer Mehrfarb-LED-Lichtquelle (meist RGB) und Mehrfarb-Gobos. Im Gegensatz zu einem sogenannten Washlight geht es hier aber nun um einen Spot, der Muster, also die Gobo-Muster scharf abbilden kann. Solche Gobos können in einem Gobo-Rad bestückt werden, wobei das Gobo-Rad in einem Scheinwerfer drehbar ist, um unterschiedliche Gobo-Elemente in den Lichtgang 24 zu bringen, der eine bestimmte Farbe aus dem RGB-Farbraum darstellt, die aufgrund der Einstellung der Einzellichtquellen über den Steuereingang 22 erzeugt worden ist. Das Licht 24 wird im subtraktiven Farbmischer derart "behandelt", dass die Farbe des Ausgangslichtstrahls 26 aus dem subtraktiven Farbmischer gewissermaßen eine Untermenge der Farbe des Strahls 24 aus dem RGB-Farbraum ist. Die Optik 18 erzeugt schließlich aus dem einfallenden Lichtstrahl 26 den Ausgangslichtstrahl 28, der ausreichend Leistung aufweist, um Beleuchtungsqualität zu haben.

Gobos werden typischerweise auf einem hitzebeständigen Material aufgebracht. Eine Form von Gobos sind dünne Metallplättchen von unter 0,5 mm Stärke, aus denen die zu projizierenden Formen herausgetrennt sind, beispielsweise durch Ätzen oder per Laser oder Watercut. Die dadurch erreichbare Genauigkeit ist aber gering, da es gewisse Mindeststegbreiten gibt. Außerdem muss ein zu projizierendes Muster immer Stützstege für die innenliegende Fläche enthalten. Die dadurch zu erreichenden Projektionen sind immer monochrom und können nur als Ganzes mit der Farbmischeinheit des Projektors in einer Farbe eingefärbt werden.

Eine alternative Möglichkeit stellen Glas-Gobos dar. Hierbei wird auf einen hitzebeständigen Träger aus dünnem Borosilikat-Glas (meist 1,1 mm bis 1,2 mm) eine lichtundurchlässige Schicht, beispielsweise aus Chrom oder Aluminium, aufgedampft. Danach wird mit einem photoempfindlichen Abdecklack beschichtet, per Laserbelichtung das Muster belichtet, entwickelt, das Muster aus der Metallschicht herausgeätzt und der Abdecklack entfernt. Das Ganze lässt sich auch produzieren, indem die Metallschicht direkt per Laserbelichtung entfernt wird.

Mit diesem Verfahren können genauere Strukturen erzeugt werden. Das Ergebnis ist aber wieder monochrom. Man kann nunmehr jedoch statt der Metallschicht auch eine dichroitische Farbschicht aufdampfen. Wenn man also zum Beispiel mit blau beschichtet und ein Dreieck herausätzt, kann man mit Weißlicht beleuchtet ein weißes Dreieck auf blauem Grund sehen. Wird mit gelbem Licht beleuchtet, ist es ein gelbes Dreieck auf grünem Grund. Bei rotem Licht ist es ein rotes Dreieck auf violettem Grund, usw.

Darüber hinaus existieren mehrfarbige Glas-Gobos, die für den Einsatz bei der vorliegenden Erfindung, also beim erfindungsgemäßen Scheinwerfer bevorzugt werden. Eine Variante besteht darin, mehrere Glasträger hintereinander anzuordnen, die mit jeweils einer Farbschicht und einem darin abgebildeten Farbteilbild beschichtet sind. Da die Teilbilder aber zueinander einen Abstand entlang der optischen Achse haben, wegen der Glas-Materialstärke, ist ein gleichzeitiges Fokussieren auf alle Farben nicht möglich. Es stellt sich also ein gewisser Unschärfe-Effekt ein. Dieses Problem kann man umgehen, indem man nur zwei Träger so anordnet, dass sich die beschichteten Seiten berühren. Ein Teilbild wird dabei spiegelverkehrt aufgebracht. Dies beschränkt die Anzahl der Beschichtungs-Farben wieder auf zwei Farben. Eine weitere aufwendigere Variante ist es, nacheinander mehrere Schichten auf einen gemeinsamen Glasträger aufzubringen und die Teilbilder herauszuätzen. Da jede neue Schicht erst dann aufgebracht werden kann, wenn das vorhergehende Muster schon aus seiner Schicht herausgeätzt wurde, ist dies ein zeitintensives Verfahren, das außerdem eine hohe Präzision voraussetzt. Die dabei erreichbaren Ergebnisse sind jedoch besonders vorteilhaft.

Die WO 98/00670 A1 offenbart ein Verfahren zum Herstellen eines Gobos und offenbart ferner ein Gobo, das durch dieses Verfahren hergestellt worden ist, wobei Einzelfarbenkomponenten in parallelen Ebenen angeordnet werden, wobei zumindest zwei dieser Ebenen mittels eines transparenten Substrats voneinander getrennt sind. Das Gobo umfasst eine Mehrzahl von übereinander angeordneten plattenförmigen und transparenten Substraten, wobei jedes Substrat eine dichroitische Oberflächenbeschichtung hat, um ein Farbfilter zu sein. Kombinationen von Farbfiltern sind in der Lage, die Farben der Mehrfarbstruktur zu erzeugen.

So wurde herausgefunden, dass sich der Farbeindruck solcher mehrfarbiger Gobo-Projektionen völlig invertiert, wenn sie mittels Mehrfarb-LED-Lichtquellen anstatt mittels Entladungslampen mit CMY-Farbwechslern durchleuchtet werden. Der Grund hierfür besteht darin, dass ein Scheinwerfer mit Entladungslampe dann seine größtmögliche Intensität hat, wenn er einen weißen Lichtstrahl projiziert, wenn also keine Farbfilter im Strahlengang angeordnet sind. Färbt man diesen Lichtstrahl mittels einer Farbmischstufe, beispielsweise mit CMY-Colormixing mit dichroitischen Farbfiltern ein, so verhält sich die Lichtstärke umgekehrt proportional zur Farbintensität. Da der Farbfilter (oder mehrere bei CMY-Systemen) nur einen schmalbandigen Bereich des eingestrahlten Weißlichts durchlässt und den Rest zurück in das Leuchtenäußere reflektiert, wird umso weniger Licht durchgelassen, je mehr von dem jeweiligen Filter in den Strahlengang gefahren wird. Bei den erfindungsgemäßen Mehrfarb-LED-Lichtquellen ist es jedoch so, dass durch Zumischen einer Grundfarbe der Strom in der jeweiligen LED steigt, oder, im Falle einer PWM-Ansteuerung das Puls-Pausen-Verhältnis. Farbintensität und Lichtstärke steigen im Gegensatz zum Stand der Technik also gleichzeitig. Diese Veränderung im Färb- und Helligkeitsverhalten ist ungewohnt und wird deshalb vom Betrachter als besonders interessant und andersartig wahrgenommen. Außerdem erhält der Lichtstrahl dieses Systems meist nur drei oder vier verschiedene Peak-Wellenlängen, an welche sich die Farben des Gobos vorzugsweise perfekt anpassen lassen. Der Farbeindruck ist also wesentlich farbreiner und intensiver, da es, im Gegensatz zur Verwendung einer Quecksilber-Dampflampe bzw. einer Weißlicht-Quelle keine ungenutzten Zwischen wellenlängen gibt.

Mit der erfindungsgemäßen Kombination aus additivem Farbmischer und subtraktivem Farbmischer lassen sich besondere Effekte erzielen, wie sie in Fig. 2 und Fig. 3 dargestellt sind. Wird zum Beispiel ein Farb-Gobo mit einem roten, einem grünen und einem blauen Punkt auf lichtundurchlässigem Hintergrund per RGB-Lichtquelle beleuchtet, so sieht man ein bestimmtes Muster, wenn alle drei Lichtquellen an sind, wie es in Fig. 2 zu sehen ist. Ist nur die rote LED an, leuchtet nur der rote Punkt, die beiden anderen sind praktisch nicht zu sehen. Ist nur die grüne LED an, so leuchtet nur der grüne Punkt, und die beiden anderen sind praktisch nicht zu sehen. Bei blau ist dies entsprechend,

Würde man diese Gobo in einem Gerät mit Entladungslampe einsetzen, würden die beiden anderen Punkte immer noch ein wenig zu sehen sein, da die dichroitischen Filter der Farbmischstufe nicht schmalbandig genug sind, um alle Zwischenwellenlängen der Entladungslampe völlig auszublenden. Außerdem wäre die nutzbare Helligkeit dann am geringsten, wenn die größte Farbreinheit einer einzelnen Farbe eingestrahlt wäre, da dann der Filter das meiste Licht sperrt.

Die Kombination von Farb-Gobos und Mehrfarb-LED-Lichtquelle gibt den Lichtdesignern jedoch nun die Möglichkeit, durch Wahl des Gobo-Musters und durch die entsprechende Ansteuerung der Lichtquelle beim Betrachter den Eindruck verschiedener Muster hervorzurufen, ohne dass tatsächlich das Gobo gewechselt werden muss. Das hat zum einen den Vorteil, dass der Wechsel des Musters praktisch allein durch Umschalten, also in Lichtgeschwindigkeit, möglich ist (abgesehen von der Taktfrequenz des Datenbusses). Darüber hinaus multiplizieren sich so die Möglichkeiten, die man durch Farbauswahl hat, mit der Anzahl der tatsächlich vorhandenen Gobos in einem Gobo-Rad. Durch die Verquickung einer additiven Farbmischung, die in der eigentlichen LED-Lichtquelle stattfindet und einer subtraktiven Farbmischung durch die dichroitischen Schichten der Farb-Gobos werden somit besonders interessante Effekte erreicht, und wird eine besonders effiziente Art und Weise des Betreibens eines Scheinwerfers erreicht, da auch keine Problematik im Hinblick auf das Abtransportieren der überflüssigen Wärme mehr nötig ist, weil die Wärme nicht mehr erzeugt wird.

Im Gegensatz zu Weißlicht-LED-Spots oder Entladungslampen-Spots, bei denen es keine Möglichkeit gibt, die Lichtfarbe der Lichtquelle zu streuen, sondern nur die Möglichkeit der subtraktiven Farbmischung außerhalb der Lichtquelle, wird dies erfindungsgemäß gerade erreicht, dass nämlich durch den additiven Farbmischer bereits bei der Lichterzeugung eine Farbe aus dem RGB-Farbraum 24 (Fig. 1) erzeugt werden kann.

Bei einem bevorzugten Ausführungsbeispiel der vorliegenden Erfindung wird als subtraktiver Farbmischer ein Gobo eingesetzt, das mit zwei unterschiedlichen Schichten beschichtet ist, wobei die Schichten zwei unterschiedliche Transmissionsfarben haben und für andere Farben außerhalb der Transmissionsfarben nicht transparent sind. Bei einer Implementierung werden die Transmissionsfarben des Gobos auf die Grundfarben eingestellt, die in der LED-Lampe vorhanden sind, wie es z.B. links oben in Fig. 2 dargestellt ist. Bei einer alternativen Implementierung wird es jedoch bevorzugt, die Transmissionsfarben zumindest einer Farbschicht auf eine Zwischenfarbe zu legen, so dass sogar die Farberscheinung ein und desselben Gobos und insbesondere von ein und derselben Schicht des Gobos durch unterschiedliches Ansteuern zwischen diesen beiden Mischfarben, von denen die Transmissionsfarbe des Gobos zusammengesetzt ist, "durchgestimmt" werden kann. Alternativ können auch Farbfilter der einzelnen Gobo-Beschichtungen hintereinander angeordnet werden, so dass auch dadurch am Ende eine Mischfarbe entsteht, die dann existiert, wenn die RGB-Quelle die beiden Farben, aus denen die Mischfarbe zusammengesetzt ist, gleichzeitig emittiert.

Vorzugsweise wird eine Lichtumschaltung bzw. eine Veränderung der Ansteuerung der RGB-Farbquelle vorgenommen, und zwar abgestimmt auf die Farben der LED-Lichtquelle, so dass zu einem Zeitpunkt die eine Transmissionsfarbe der einen Gobo-Beschichtung emittiert wird und zu einem späteren Zeitpunkt die andere Transmissionsfarbe der andren Gobo-Beschichtung emittiert wird. Wenn die Transmissionsfarbe einer Gobo-Beschichtung nicht mit der Einzelfarbe eines LED-Einzelelements übereinstimmt, wird es bevorzugt, zu einem ersten Zeitpunkt die erste Farbe der Mischfarbe zu aktivieren und die anderen Farben nicht, und wird es bevorzugt, zu einem zweiten Zeitpunkt die andere Farbe der Mischfarbe zu aktivieren und die jeweils anderen Farben nicht, und wird es ferner bevorzugt, zu einem dritten Zeitpunkt beide Farben zu aktivieren, um die tatsächliche Mischfarbe zu erzeugen. All dies geschieht ohne Gobo-Wechsel.

Diverse Ansteuerungen mit unterschiedlichen Farben, wie sie zum Beispiel sequenziell vorgenommen werden können, sind in Fig. 2 und Fig. 3 dargestellt, wobei Fig. 2 drei verschiedene Gobos mit unterschiedlichen jeweils drei Beschichtungen darstellt, die je nach Implementierung, wie es rechts in Fig. 2 dargestellt ist, mit unterschiedlichem Licht durchstrahlt werden.

Fig. 3 zeigt ferner eine weitere Implementierung eines Gobo-Elements mit drei Beschichtungen, das ebenfalls durch sieben verschiedene Zustände angesteuert wird.

## Patentansprüche

1. Scheinwerfer (14) mit folgenden Merkmalen:
einem additiven Farbmischer (10) als Lichtquelle, wobei der additive Farbmischer (10) wenigstens zwei Lampen aufweist, wobei eine erste Lampe der wenigstens zwei Lampen ausgebildet ist, um Licht in einer ersten Farbe zu emittieren, wobei eine zweite Lampe der wenigstens zwei Lampen ausgebildet ist, um Licht in einer unterschiedlichen zweiten Farbe zu emittieren, wobei die wenigstens zwei Lampen in ihrer Intensität unabhängig voneinander steuerbar sind;
einem subtraktiven Farbmischer (12), wobei der subtraktive Farbmischer (12) ein Gobo mit mehreren Schichten auf einem Substrat aufweist, wobei jede Schicht für ein Licht mit einer anderen Transmissionsfarbe transparent ist und für Licht, das nicht der Transmissionsfarbe entspricht, nicht transparent ist, wobei der subtraktive Farbmischer (12) ausgebildet ist, um von dem additiven Farbmischer (10) ausgegebenes Licht (24) zu behandeln; und
einer Steuerung (20) zum Steuern einer Farbausgabe des additiven Farbmischers (10), wobei die Steuerung (20) ausgebildet ist, um ansprechend auf wenigstens ein Steuersignal die wenigstens zwei Lampen für unterschiedliche Farben in dem additiven Farbmischer (10) unabhängig voneinander anzusteuern,
wobei eine erste Schicht der mehreren Schichten des Gobo für Licht mit einer ersten Transmissionsfarbe transparent ist, wobei die erste Transmissionsfarbe gleich der ersten Farbe ist, wobei eine zweite Schicht der mehreren Schichten des Gobo für Licht mit einer anderen zweiten Transmissionsfarbe transparent ist, wobei die zweite Transmissionsfarbe gleich der zweiten Farbe ist, und wobei die Steuerung (20) ausgebildet ist, um die wenigstens zwei Lampen abwechselnd so anzusteuern, dass zu einem ersten Zeitpunkt das erste Licht mit der ersten Transmissionsfarbe und kein oder weniger Licht mit der zweiten Transmissionsfarbe emittiert wird, und dass zu einem zweiten späteren Zeitpunkt das zweite Licht mit der zweiten Transmissionsfarbe und kein oder weniger Licht mit der ersten Transmissionsfarbe emittiert wird; oder wobei eine erste Schicht der mehreren Schichten des Gobo für Licht mit einer ersten Transmissionsfarbe transparent ist, und wobei eine zweite Schicht der mehreren Schichten des Gobo für Licht mit einer anderen zweiten Transmissionsfarbe transparent ist, wobei zumindest die erste oder die zweite Transmissionsfarbe des Gobo so ist, dass sie nicht mit den Farben, die die einzelnen Lampen emittieren, übereinstimmt, sondern eine Mischung aus der ersten Farbe und der zweiten Farbe oder mehreren Farben der wenigstens zwei Lampen ist, und wobei die Steuerung ausgebildet ist, um die wenigstens zwei Lampen abwechselnd so anzusteuern,
dass zu einem ersten Zeitpunkt eine Lampe zum Emittieren von Licht mit der ersten Farbe der Mischung aktiv ist und die anderen wenigstens eine Lampe nicht,
dass zu einem zweiten Zeitpunkt eine andere Lampe zum Emittieren eines anderen Lichts der Mischung aktiv ist und die eine Lampe nicht, und
dass zu einem dritten Zeitpunkt die wenigstens zwei Lampen zum Emittieren der zwei Farben der Mischung aktiv sind.

2. Scheinwerfer (14) nach Anspruch 1, bei dem die wenigstens zwei Lampen LED-Lampen sind und der additive Farbmischer (10) wenigstens eine dritte LED-Lampe aufweist, wobei jede LED-Lampe ausgebildet ist, um ein Licht mit einer unterschiedlichen Farbe zu emittieren, wobei die drei LED-Lampen unabhängig voneinander in ihrer Intensität steuerbar sind, und wobei die drei LED-Lampen derart ausgebildet sind, dass sie zusammen einen Farbraum definieren .

3. Scheinwerfer (14) nach Anspruch 2, bei dem die LED-Lampen eine rot emittierende LED-Lampe, eine grün emittierende LED-Lampe und eine blau emittierende LED-Lampe aufweisen.

4. Verfahren zum Betreiben eines Scheinwerfers (14) mit einem additiven Farbmischer (10) als Lichtquelle, wobei der additive Farbmischer (10) wenigstens zwei Lampen aufweist, wobei eine erste Lampe der wenigstens zwei Lampen ausgebildet ist, um Licht in einer ersten Farbe zu emittieren, wobei eine zweite Lampe der wenigstens zwei Lampen ausgebildet ist, um Licht in einer unterschiedlichen zweiten Farbe zu emittieren, , wobei die wenigstens zwei Lampen in ihrer Intensität unabhängig voneinander steuerbar sind; einem subtraktiven Farbmischer (12), wobei der subtraktive Farbmischer (12) ein Gobo mit mehreren Schichten auf einem Substrat aufweist, wobei jede Schicht für ein Licht mit einer anderen Transmissionsfarbe transparent ist und für Licht, das nicht der Transmissionsfarbe entspricht, nicht transparent ist wobei der subtraktive Farbmischer (12) ausgebildet ist, um von dem additiven Farbmischer (10) ausgegebenes Licht (24) zu behandeln; und einer Steuerung (20) zum Steuern einer Farbausgabe des additiven Farbmischers (10), wobei die Steuerung ausgebildet ist, um ansprechend auf wenigstens ein Steuersignal die wenigstens zwei Lampen für unterschiedliche Farben in dem additiven Farbmischer (10) unabhängig voneinander anzusteuern, mit folgendem Schritt:
wobei eine erste Schicht der mehreren Schichten des Gobo für Licht mit einer ersten Transmissionsfarbe transparent ist, wobei die erste Transmissionsfarbe gleich der ersten Farbe ist, wobei eine zweite Schicht der mehreren Schichten des Gobo für Licht mit einer anderen zweiten Transmissionsfarbe transparent ist, wobei die zweite Transmissionsfarbe gleich der zweiten Farbe ist, Ansteuern der wenigstens zwei Lampen des additiven Farbmischers (10) so, dass zu einem ersten Zeitpunkt das erste Licht mit der ersten Transmissionsfarbe und kein oder weniger Licht mit der zweiten Transmissionsfarbe emittiert wird, und dass zu einem zweiten Zeitpunkt das zweite Licht mit der zweiten Transmissionsfarbe und kein oder weniger Licht mit der ersten Transmissionsfarbe emittiert wird; oder
wobei eine erste Schicht der mehreren Schichten des Gobo für Licht mit einer ersten Transmissionsfarbe transparent ist, und wobei eine zweite Schicht der mehreren Schichten des Gobo für Licht mit einer anderen zweiten Transmissionsfarbe transparent ist, wobei zumindest die erste oder die zweite Transmissionsfarbe des Gobo so ist, dass sie nicht mit den Farben, die die einzelnen Lampen emittieren, übereinstimmt, sondern eine Mischung aus der ersten Farbei, der zweiten Farbe oder mehreren Farben der wenigstens zwei Lampen ist, Ansteuern der wenigsten zwei Lampen des additiven Farbmischers (10) so,
dass zu einem ersten Zeitpunkt eine Lampe zum Emittieren von Licht mit der ersten Farbe der Mischung aktiv ist und die andere wenigstens eine Lampe nicht,
dass zu einem zweiten Zeitpunkt eine andere Lampe zum Emittieren eines anderen Lichts der Mischung aktiv ist und die eine Lampe nicht, und
dass zu einem dritten Zeitpunkt die wenigstens zwei Lampen zum Emittieren der zwei Farben der Mischung aktiv sind.

## Claims

1. A spotlight (14) comprising:
an additive color mixer (10) as a light source, wherein the additive color mixer (10) comprises at least two lamps, a first lamp of the at least two lamps being configured to emit light in a first color, a second lamp of the at least two lamps being configured to emit light in a different second color, said at least two lamps being controllable independently of each other in terms of their intensities;
a subtractive color mixer (12), the subtractive color mixer (12) comprising a gobo having several layers on one substrate, each layer being transparent to light having a different transmission color and being non-transparent to light that does not correspond to the transmission color, the subtractive color mixer (12) being configured to treat light (24) emitted by the additive color mixer (10); and
a controller (20) for controlling a color output of the additive color mixer (10), said controller (20) being configured to control, in response to at least one control signal, the at least two lamps for different colors in the additive color mixer (10) independently of each other;
a first layer of the several layers of the gobo being transparent to light having a first transmission color, said first transmission color equaling the first color, a second layer of the several layers of the gobo being transparent to light having a different second transmission color, said second transmission color equaling the second color, and the controller (20) being configured to alternately control the at least two lamps such that, at a first point in time, the first light having the first transmission color is emitted, and no or less light having the second transmission color is emitted, and that at a second, later point in time, the second light having the second transmission color is emitted, and no or less light having the first transmission color is emitted; or
a first layer of the several layers of the gobo being transparent to light having a first transmission color, and a second layer of the several layers of the gobo being transparent to light having a different second transmission color, at least one of the first and second transmission colors of the gobo being such that it does not match the colors emitted by the individual lamps, but is a mixture of the first color and of the second color or of several colors of the at least two lamps, and the controller being configured to alternately control the at least two lamps
such that, at a first point in time, a lamp for emitting light having the first color of the mixture is active, and the other at least one lamps are not active,
such that, at a second point in time, a different lamp for emitting a different light of the mixture is active, and the one lamp is not active, and
such that, at a third point in time, the at least two lamps for emitting the two colors of the mixture are active.

2. The spotlight (14) as claimed in claim 1, wherein the at least two lamps are LED lamps, and the additive color mixer (10) comprises at least a third LED lamp, each LED lamp being configured to emit light having a different color, said three LED lamps being controllable independently of one another in terms of their intensities, and the three LED lamps being configured such that together they define a color space.

3. The spotlight (14) as claimed in claim 2, wherein the LED lamps comprise an LED lamp emitting red, an LED lamp emitting green, and an LED lamp emitting blue.

4. A method of operating a spotlight (14) comprising an additive color mixer (10) as a light source, wherein the additive color mixer (10) comprises at least two lamps, a first lamp of the at least two lamps being configured to emit light in a first color, a second lamp of the at least two lamps being configured to emit light in a different second color, said at least two lamps being controllable independently of each other in terms of their intensities; a subtractive color mixer (12), the subtractive color mixer (12) comprising a gobo having several layers on one substrate, each layer being transparent to light having a different transmission color and being non-transparent to light that does not correspond to the transmission color, the subtractive color mixer (12) being configured to treat light (24) emitted by the additive color mixer (10); and a controller (20) for controlling a color output of the additive color mixer (10), said controller (20) being configured to control, in response to at least one control signal, the at least two lamps for different colors in the additive color mixer (10) independently of each other, comprising the step of:
a first layer of the several layers of the gobo being transparent to light having a first transmission color, said first transmission color equaling the first color, a second layer of the several layers of the gobo being transparent to light having a different second transmission color, said second transmission color equaling the second color, controlling the at least two lamps of the additive color mixer (10) such that, at a first point in time, the first light having the first transmission color is emitted, and no or less light having the second transmission color is emitted, and that at a second point in time, the second light having the second transmission color is emitted, and no or less light having the first transmission color is emitted; or
a first layer of the several layers of the gobo being transparent to light having a first transmission color, and a second layer of the several layers of the gobo being transparent to light having a different second transmission color, at least one of the first and second transmission colors of the gobo being such that it does not match the colors emitted by the individual lamps, but is a mixture of the first color, the second color or of several colors of the at least two lamps, controlling the at least two lamps of the additive color mixer (10)
such that, at a first point in time, a lamp for emitting light having the first color of the mixture is active, and the other at least one lamps are not active,
such that, at a second point in time, a different lamp for emitting a different light of the mixture is active, and the one lamp is not active, and
such that, at a third point in time, the at least two lamps for emitting the two colors of the mixture are active.

## Revendications

1. Phare (14) aux caractéristiques suivantes:
un mélangeur de couleur additif (10) comme source de lumière, où le mélangeur de couleur additif (10) présente au moins deux lampes, où une première lampe des au moins deux lampes est conçue pour émettre de la lumière dans une première couleur, où une deuxième lampe des au moins deux lampes est conçue pour émettre de la lumière dans une deuxième couleur différente, où les au moins deux lampes peuvent être commandées de manière indépendante l'une de l'autre quant à leur intensité;
un mélangeur de couleur soustractif (12), où le mélangeur de couleur soustractif (12) présente un gobo avec plusieurs couches sur un substrat, où chaque couche est transparente à une lumière d'une couleur de transmission différente et n'est pas transparente à la lumière qui ne correspond pas à la couleur de transmission, où le mélangeur de couleur soustractif (12) est conçu pour traiter la lumière (24) émise par le mélangeur de couleur additif (10); et
un moyen de commande (20) destiné à commander une sortie de couleur du mélangeur de couleur additif (10), où le moyen de commande (20) est conçu pour commander, en réaction à au moins un signal de commande, les au moins deux lampes pour différentes couleurs dans le mélangeur de couleur additif (10) de manière indépendante l'une de l'autre,
dans lequel une première couche des plusieurs couches du gobo est transparente à la lumière d'une première couleur de transmission, où la première couleur de transmission est égale à la première couleur, dans lequel une deuxième couche des plusieurs couches du gobo est transparente à la lumière d'une deuxième couleur de transmission différente, où la deuxième couleur de transmission est égale à la deuxième couleur, et dans lequel le moyen de commande (20) est conçu pour commander les au moins deux lampes en alternance de sorte que, à un premier moment, la première lumière soit émise avec la première couleur de transmission et qu'il ne soit pas émis de lumière, ou moins de lumière, avec la deuxième couleur de transmission, et que, à un deuxième moment ultérieur, la deuxième lumière soit émise avec la deuxième couleur de transmission et qu'il ne soit pas émis de lumière, ou moins de lumière, avec la première couleur de transmission; ou
dans lequel une première couche des plusieurs couches du gobo est transparente à la lumière d'une première couleur de transmission, et dans lequel une deuxième couche des plusieurs couches du gobo est transparente à la lumière d'une deuxième couleur de transmission différente, dans lequel au moins la première ou la deuxième couleur de transmission du gobo est telle qu'elle ne coïncide pas avec les couleurs qu'émettent les lampes individuelles, mais soit un mélange de la première couleur et de la deuxième couleur ou de plusieurs couleurs des au moins deux lampes, et où le moyen de commande est conçu pour commander les au moins deux lampes en alternance de sorte
qu'à un premier moment soit active une lampe pour émettre de la lumière de la première couleur du mélange et que les autres au moins une lampe ne le soient pas,
qu'à un deuxième moment soit active une autre lampe pour émettre une autre lumière du mélange et que l'une lampe ne le soit pas, et
qu'à un troisième moment soient actives les au moins deux lampes pour émettre les deux couleurs du mélange.

2. Phare (14) selon la revendication 1, dans lequel les au moins deux lampes sont des lampes LED et le mélangeur de couleur additif (10) présente au moins une troisième lampe LED, dans lequel chaque lampe LED est conçue pour émettre une lumière d'une couleur différente, dans lequel les trois lampes LED peuvent être commandées de manière indépendante l'une de l'autre quant à leur intensité, et dans lequel les trois lampes LED sont conçues de sorte qu'elles définissent ensemble un espace de couleurs.

3. Phare (14) selon la revendication 2, dans lequel les lampes LED présentent une lampe LED à émission rouge, une lampe LED à émission verte et une lampe LED à émission bleue.

4. Procédé permettant de faire fonctionner un phare (14) avec un mélangeur de couleur additif (10) comme source de lumière, où le mélangeur de couleur additif (10) présente au moins deux lampes, où une première lampe des au moins deux lampes est conçue pour émettre de la lumière dans une première couleur, où une deuxième lampe des au moins deux lampes est conçue pour émettre de la lumière dans une deuxième couleur différente, où les au moins deux lampes peuvent être commandées de manière indépendante l'une de l'autre quant à leur intensité; un mélangeur de couleur soustractif (12), où le mélangeur de couleur soustractif (12) présente un gobo avec plusieurs couches sur un substrat, où chaque couche est transparente à une lumière d'une couleur de transmission différente et n'est pas transparente à la lumière qui ne correspond pas à la couleur de transmission, où le mélangeur de couleur soustractif (12) est conçu pour traiter la lumière (24) émise par le mélangeur de couleur additif (10); et un moyen de commande (20) destiné à commander une sortie de couleur du mélangeur de couleur additif (10), où le moyen de commande (20) est conçu pour commander, en réaction à au moins un signal de commande, les au moins deux lampes pour différentes couleurs dans le mélangeur de couleur additif (10) de manière indépendante l'une de l'autre, à l'étape suivante:
dans lequel une première couche des plusieurs couches du gobo est transparente à la lumière d'une première couleur de transmission, où la première couleur de transmission est égale à la première couleur, dans lequel une deuxième couche des plusieurs couches du gobo est transparente à la lumière d'une deuxième couleur de transmission différente, où la deuxième couleur de transmission est égale à la deuxième couleur, commander les au moins deux lampes du mélangeur de couleur additif (10) de sorte que, à un premier moment, la première lumière soit émise avec la première couleur de transmission et qu'il ne soit pas émis de lumière, ou moins de lumière, avec la deuxième couleur de transmission, et que, à un deuxième moment, la deuxième lumière soit émise avec la deuxième couleur de transmission et qu'il ne soit pas émis de lumière, ou moins de lumière, avec la première couleur de transmission; ou
dans lequel une première couche des plusieurs couches du gobo est transparente à la lumière d'une première couleur de transmission, et dans lequel une deuxième couche des plusieurs couches du gobo est transparente à la lumière d'une deuxième couleur de transmission différente, dans lequel au moins la première ou la deuxième couleur de transmission du gobo est telle qu'elle ne coïncide pas avec les couleurs qu'émettent les lampes individuelles, mais soit un mélange de la première couleur, de la deuxième couleur ou de plusieurs couleurs des au moins deux lampes, commander les au moins deux lampes du mélangeur de couleur additif (10) de sorte
qu'à un premier moment soit active une lampe pour émettre de la lumière de la première couleur du mélange et que les autres au moins une lampe ne le soient pas,
qu'à un deuxième moment soit active une autre lampe pour émettre une autre lumière du mélange et que l'une lampe ne le soit pas, et
qu'à un troisième moment soient actives les au moins deux lampes pour émettre les deux couleurs du mélange.
